# EUROPÄISCHE PATENTSCHRIFT

(11) **EP 1 982 387 B1**
(45) Veröffentlichungstag und Bekanntmachung des Hinweises auf die Patenterteilung: **10.07.2013**
(21) Anmeldenummer: 07711447.8
(22) Anmeldetag: 06.02.2007
(51) Int. Cl.: H01R 13/24

(54) **SUPERFLACHER SIMBLOCK**
SLIMLINE SIM BLOCK
BLOC SIM EXTRAPLAT

(30) Priorität: 06.02.2006 DE 102006005275
(43) Veröffentlichungstag der Anmeldung: 22.10.2008
(73) Patentinhaber: Amphenol-Tuchel Electronics GmbH, 74080 Heilbronn (DE)
(72) Erfinder: BRAUN, Gerhard, 74626 Bitzfeld (DE); KAISER, Olga, 74080 Heilbronn (DE)
(74) Vertreter: Wagner, Karl H.
(86) Internationale Anmeldenummer: PCT/EP2007/001010
(87) Internationale Veröffentlichungsnummer: WO 2007/090613

(56) Entgegenhaltungen:
- EP-A- 1 341 266
- DE-A1- 10 064 137
- US-B1- 6 955 572

## Beschreibung

Die Erfindung bezieht sich allgemein auf eine Kontaktiereinrichtung insbesondere für Smartcards und insbesondere bezieht sich die Erfindung auf einen Simblock, d.h. eine Kontaktiereinrichtung für eine Simkarte.

Die Erfindung bezweckt einen superflachen Simblock vorzusehen, der universell vorzugsweise in einem Telefon, insbesondere in einem Handy eingesetzt werden kann, wo wegen der Handlichkeit des Handys eine größtmögliche Platzeinsparung erreicht werden muss. Der superflache Simblock soll vorzugsweise derart ausgelegt sein, dass eine Simkarte, nicht nur sicher in eine Richtung in dem Bereich der Kontaktierungsseite, d.h. dort wo sich die Kontaktkuppen der Kontaktelemente befinden, eingeführt werden kann, sondern vorzugsweise aus einem verhältnismäßig großen Bereich von Einführ- insbesondere Einschiebrichtungen. Vorzugsweise soll es möglich sein, dass die Simkarte ohne weiteres aus einem Bereich von insbesondere 90° und mehr eingeschoben werden kann.

Es gibt bereits zahlreiche Kontaktiereinrichtungen für Simkarten, die häufig auch in der Form eines Simblocks ausgebildet sind, d.h. einem Kontaktträger aus Kunststoff in dem Kontaktelemente (kurz: Kontakte) befestigt sind, die mit den Kontaktzonen einer Simkarte zusammenarbeiten. Ein Simblock hat üblicherweise keinen Deckel und das Andrücken der Simkarte erfolgt durch im Gerät (beispielsweise einem Handy) vorzusehende Anlage- bzw. Abstützflächen.

Die Druckschrift US-B1-6 955 572 offenbart eine Kontaktiervorrichtung, insbesondere einen Kontakt, welcher in einem isolierenden Gehäuse eines elektrischen Steckverbinders angeordnet ist und geeignet ist eine elektrische Verbindung mit einem integrierten Schaltkreis, z. B. einem Prozessor herzustellen.

Des Weiteren zeigt die Druckschrift DE 100 64 137 A1 einen Smart-Card-Connector, der einen Kontakträger aufweist, in dem Kontaktelemente befestigt sind, die zur Kontaktgabe mit den Kontaktzonen einer Smart-Card geeignet sind. Die Erfindung sieht einen Simblock vor, bei dem die Anordnung der Kontaktelemente verhindert, dass bei schleifender Betätigung in Längs- oder Querrichtung bezüglich des Simblocks ein Stauchen oder Beschädigen der Kontakte bzw. Kontaktelemente durch die Karte auftritt und dadurch eine variable Verwendungsmöglichkeit des Kontaktblocks in Quer- oder Längsrichtung, bezogen auf die Karteneinführrichtung möglich ist

Im Allgemeinen sind die Kontaktkuppen eines Kontaktelements eines Simblocks dann löffelförmig ausgebildet, wenn es erforderlich ist, eine Simkarte schleifend längs und quer einschieben zu können. Dabei müssen sich die Kuppenkanten innerhalb des Kontaktköpers befinden, da andernfalls die Karte beim Einschieben auf eine Kante treffen kann.

Sollte dies passieren, so würde die Kontaktkuppe nicht mehr nach unten in den Kontaktkörper hineingedrückt, sondern deformiert, so dass der Simblock zerstört würde. Diese geometrischen Bedingungen führen dazu, dass die Kontaktkörperhöhe oder die Kontaktkörperdicke größer bzw. gleich der Kuppenhöhe einschließlich Kuppentoleranzen sein, muss ein vollständiges eintauchen der Kuppe in den Kontaktkörper zu ermöglichen. Will man die Bauhöhe auf ein Minimum reduzieren und gleichzeitig einen Kontaktblock schaffen, der eine variable Einbaulage in Längs- und Querrichtung ermöglicht, so müssen geeignete Kontakte in geeigneter Art geschaffen und in dem Kontaktblock in geeigneter Weise untergebracht werden.

Erfindungsgemäß sind die Kontaktelemente in Richtung der Winkelhalbierenden zwischen zwei senkrecht zueinander verlaufenden Einschubrichtungen angeordnet, so dass es möglich ist, die Karte ohne Deformation der Kontakte einzuschieben. Durch die erfindungsgemäße Anordnung wird erreicht, dass die Karte bei schleifender Betätigung die Kontakte immer zuerst den Kontaktarm berührt und diesen einschließlich der Kontaktkuppe nach unten drückt. Auf diese Weise ist gewährleistet, dass die Karte nicht zuerst das Kuppenende berührt und bei weiterem Einschieben den Kontakt deformiert. Das bedeutet: das Kuppenende muss sich nicht innerhalb des Kontaktkörpers befinden, was zur Folge hat, dass die Kuppenhöhe unabhängig von der Kontaktkörperhöhe ist. Ferner werden erfindungsgemäß die Kontakte ohne rechtwinklig zur Kontaktebene angeordnete Montageelemente mit dem Kontaktkörper montiert, da die Höhe dieser Montageelemente ebenso die Mindesthöhe des Kontaktkörpers bestimmen würde.

Weitere Vorteile, Ziele und Einzelheiten der Erfindung ergeben sich aus den Ansprüchen, wobei im Folgenden die Erfindung anhand eines Ausführungsbeispiels beschrieben wird, welches sich auf einen Simblock bezieht. In der Zeichnung zeigt:
- Fig. 1: eine Seitenansicht des erfindungsgemäßen Simblocks;
- Fig. 2: eine Draufsicht auf die Simkartenkontaktseite, kurz die Oberseite des Simblocks der Figur 1;
- Fig. 3: einen Schnitt längs der Linie A-A in Fig. 2;
- Fig.4: eine Draufsicht auf die Lötanschlussseite, d.h. die Unterseite des Simblocks der Fig. 1;
- Fig. 5: die Einzelheit X gemäß Fig. 4;
- Fig. 6: eine perspektivische Draufsicht auf die Unterseite der Kontaktiereinrichtung bzw. des Kontaktkörpers, wobei die Kontaktelemente noch nicht in den Kontaktkörper eingesetzt sind;
- Fig. 7: eine Draufsicht, ähnlich Fig. 6, wobei aber hier die Kontaktelemente in den Kontaktkörper eingesetzt, vorzugsweise eingepresst sind;
- Fig. 8: eine Seitenansicht eines erfindungsgemäßen Kontaktelements;
- Fig. 9: eine Reihe von Kontaktelementen gemäß Fig. 8; und
- Fig. 10: eine Einzelheit der Fig. 9.

In den Fig. 1-7 ist eine Kontaktiereinrichtung 10 dargestellt, die zur Kontaktierung von auf Smartkarten (Clipkarten) insbesondere SIM-Karten vorgesehenen Kontaktzonen geeignet ist. Die Kontaktiervorrichtung 10 wird anhand der dargestellten Simkarten Kontaktiereinrichtung 10 erläutert. Die Kartenkontaktiereinrichtung 10 ist gemäß dem Ausführungsbeispiel ein Simblock 10, der erfindungsgemäß derart ausgestaltet ist, dass ein superflacher Simblock 10 entsteht.

Nachdem das bevorzugte Ausführungsbeispiel ein superflacher Simblock 10 ist, wird im Folgenden auf die Kontaktiereinrichtung 10, als Simblock 10 Bezug genommen.

Der Simblock 10 weist einen Kontaktträger 11 auf, der auch als Kontaktkörper bezeichnet werden kann. Der Kontaktträger 11 besteht aus Kunststoff und ist vorzugsweise - wie gezeigt - als ein quaderförmiges Plättchen ausgebildet, welches eine Dicke von 0,5 mm besitzt und wobei die Längen- und Breitenabmessung nicht wesentlich größer als die genormten Längen- und Breitenabmessungen des Kontaktfeldes einer Simkarte sind. D.h. die Länge des Kontaktträgers beträgt ungefähr 10 mm und die Breite beträgt ungefähr 8 mm.

Der Simblock 10 weist neben dem Kontaktträger 11 eine Kontaktanordnung 12 auf, die aus einzelnen Kontaktelementen 15 besteht. Die Kontaktelemente, kurz Kontakte 15, weisen Kontaktkuppen 69 auf und sind vorzugsweise wie in Fig. 2 in zwei parallel zueinander verlaufenden Kontaktelementreihen 13 und 14 angeordnet. Die die Kontaktelementreihen repräsentierenden Linien 13 und 14, sind als durch die Kontaktkuppen 69 verlaufenden Linien 13, 14 dargestellt. Die Kontakte 15 sind ferner vorzugsweise in Fig. 2 gezeigt, ebenfalls auf drei parallel zueinanderlaufenden Kontaktelementreihen 16, 17 und 18 angeordnet.

### Der Kontaktträger 11

Die Figuren 1 - 7 veranschaulichen den Kontaktträger 11 im Einzelnen und zeigen, dass der Kontaktträger 11 - vergleiche dazu Fig. 3 - eine Oberseite 20 und vorzugsweise parallel dazu eine Unterseite 21 aufweist. Die Pfeile 1 und 2 in Fig. 2 bezeichnen die Längsrichtung bzw. die Querrichtung, während der Pfeil 4 die Winkelhalbierende bezeichnet.

Fig. 2 zeigt, dass der Kontaktträger 11 eine Längsseitenkante 22, eine parallel dazu versetzte Längsseitenkante 23, eine Querseitenkante 24 und eine quer dazu versetzte Querseitenkante 25, aufweist. Eine Schrägkante 26 ist, wie in Fig. 2, vorgesehen. Die Linien 13, 14 verlaufen vorzugsweise parallel zu den Querseitenkanten 24, 25 und senkrecht zu den Längskanten 22, 23. Die Linien 16, 17, 18 verlaufen vorzugsweise parallel zu den Längsseitenkanten 22, 23 und auch senkrecht zu den Linien 13, 14.

Im Kontaktträger 11 sind jeweils entlang der Reihen 13 bzw. 14 Durchbrüche oder Öffnungen 27 ausgebildet, die von der Oberseite 20 (auch als Kartenkontaktfläche zu bezeichnen) zur Unterseite 21 (auch als Anschlussfläche zu bezeichnen) hin verlaufen.

Die Durchbrüche 27 sind für die sechs vorgesehenen Kontaktelemente 15 in der gleichen Weise ausgebildet, so dass hier nur ein Durchbruch 27 beschrieben wird. Der von der Oberseite 20 zur Unterseite 21 .verlaufende Durchbruch 27 bildet ein an der Oberseite 20 endendes Kontaktloch 28. An der Unterseite 21 bildet der Durchbruch 27, um das hindurchverlaufende Kontaktloch 28 herum, eine Ausnehmung 128 die eine gegenüber der Unterseite 21 um eine Absenktiefe 29 abgesenkte Auflagefläche 30 für das Kontaktelement 15 bildet.

Wie im Einzelnen in Fig. 5 gezeigt, weist die abgesetzte Auflagefläche 30 einen Auflagenflächenabschnitt 31, einen Auflagenflächenabschnitt 32, ein Auflagenflächenabschnitt 33, einen Auflagenflächenabschnitt 34, einen Auflagenflächenabschnitt 35 und einen Auflagenflächenabschnitt 36 auf, die alle die Öffnung 27 umgeben. Mit 137, 130, 139 und 140 sind ferner vier in den vier Ecken des Durchbruchs 27 ausgebildete Löcher bzw. Öffnungen bezeichnet, die sich vom Niveau der Auflagenfläche 30 aus, bis zur Oberseite 20 erstrecken. Diese Löcher sind vorzugsweise von zwei rechtwinkligen Seiten verbunden durch einen Kreisbogen 141 begrenzt. Die Löcher 137, 138, 139 und 140 sowie deren Gestalt, sind für das Einpressen der Kontaktelemente 15 von Vorteil. Die Löcher 137 bis 140 sind im Bereich der Einpresszonen mit den Ecken 52 bis 55 der Kontaktelemente 15 angeordnet.

### Kontaktelement bzw. Kontakt 15

Insbesondere in den Figuren 8, 9 und 10 sind die Kontaktelemente 15 veranschaulicht. Das Kontaktelement 15 weist einen Halteabschnitt 40, vorzugsweise in der Form eines Kontaktelementrahmens 40 bzw. Kontaktrahmens 40, sowie einen Kontaktarm 41 und schließlich einen Anschlussabschnitt 42, vorzugsweise ausgebildet als Lötanschluss 42, auf.

Der Kontaktrahmen 40 bildet ein Loch 90 und wird durch einen ersten Längsrahmenteil 44, einen zweiten Längsrahmenteil 45, einen ersten Querrahmenteil 46 und einen zweiten Querrahmenteil 47 gebildet, wie dies in Fig. 9 dargestellt ist. Der Kontaktrahmen 40 bildet ferner eine Längskante 48, eine Längskante 49, eine Querkante 50 und eine Querkante 51. Der Kontaktrahmen 40 ist ferner mit vorzugsweise vier vorzugsweise rechtwinkligen Ecken 52, 53, 54 und 55 ausgebildet. Die Oberseite des Kontaktelements 15 ist mit 56 bezeichnet, während die Unterseite mit 57 bezeichnet ist. Wie in Fig. 9 aber auch in Fig. 8 gezeigt, bildet der Längsrahmenteil 45 eine Verbreiterung bzw. einen Vorsprung 58 der Längsrahmenteil 44 bildet eine Verbreiterung bzw. einen Vorsprung 59 diametral gegenüber dem Vorsprung 58. Die Vorsprünge 58, 59 passen in die seitlich erweiterten Auflageflächenabschnitte 33 und 35 und haben im Wesentlichen die gleiche Form, wie diese.

Wie in Figuren 8 und 9 zu erkennen ist, ragt vorzugsweise mittig vom Querrahmenteil 47 der Lötanschluss 42 weg. Der Lötanschluss 42 - vergleiche auch dazu Fig. 8 - weist einen Biegungsabschnitt 61 und einen Lötabschnitt 62 auf. Der Lötabschnitt 62 besitzt an seiner Unterseite eine Lötfläche 63, die vorzugsweise vergoldet ist. Der Lötabschnitt 62 ist durch das Vorhandensein des Biegungsabschnitts 61 etwas nach unten bezüglich des Kontaktelementrahmens versetzt angeordnet, so dass wie in Fig. 1 gezeigt, die Lötfläche 63 am Lötabschnitt 62 etwas über die Unterseite 21 hinausragt.

Das Kontaktelement 15 besteht vorzugsweise aus einem leitenden Metallblech aus dem die Öffnung 70 unter Bildung des Kontaktarms 41 herausgestanzt ist. Der Kontaktarm 41 ist über einen Biegungsabschnitt 66 mit dem Querrahmenteil 46 verbunden. Anschließend an den Biegungsabschnitt 66 bildet der Kontaktarm 41 einen Verbindungsabschnitt 67 und der Kontaktarm 41 endet in einem auch als Kontaktabschnitt 68 bezeichnetem freien Ende 68. Der Kontaktabschnitt 68 ist vorzugsweise gewölbt und weist eine Kontaktkuppe 69 auf.

Das freie Ende 68 befindet sich vorzugsweise vollständig oberhalb der Öberseite 20 des Kontaktkörpers 11. Die Höhe der Wölbung des Kontaktabschnitts 68 liegt in der Größenordnung von d/2.

Der Kontaktabschnitt 68 ist nicht mit einer Löffelkontaktkuppe ausgestaltet, sondern, wie gezeigt, und wie erwähnt, wird der Kontaktabschnitt 68 durch eine Krümmung des Kontaktelementarms 41 gebildet, wobei der gekrümmte Kontaktabschnitt 68 eine Höhe d/2 besitzt (vergleiche Fig. 8).

Die Ausbildung des Kontaktarms 41 ist in Fig. 10 im Einzelnen dargestellt. Der Verbindungsabschnitt 67 ragt gegenüber dem Rahmen 44 vorzugsweise unter einem spitzen Winkel α nach oben. α liegt vorzugsweise in der Größenordnung von 30° bis 45°. Der Verbindungsabschnitt 67 verjüngt sich geringfügig von einer Breite A1 zu einer Breite A2 benachbart zur Übergangslinie G vom Verbindungsabschnitt 67 zum Kontaktabschnitt 68. Auch der Kontaktabschnitt 67 verjüngt sich vorzugsweise von einer Breite K1 auf eine Breite K2 um dann in einer Krümmung oder Rundung 85 zu enden.

Der Kontaktarm 41 bildet beidseitig eine Kantenfläche 80, die bei schräger Einführung der Simkarte mit deren Vorderkante in Eingriff kommt, derart, dass der Kontaktarm 41 niedergedrückt wird ohne dass es zu einem Rutschen der Karte unter einen Teil des Kontaktarms 41 kommt, wie dies beispielsweise bei einem Löffelkontakt der Fall sein würde.

Die Kantenfläche 80 umfasst eine Kontaktarmkantenfläche 83 sowie daran anschließend eine Kontaktabschnittskantenfläche die kontinuierlich ineinander übergehen und in einer Kantenfläche der Rundung 85 enden.

Wie bereits erwähnt, werden bei der Herstellung des Simblocks (10) die Kontaktelemente 15 von der Unterseite 21 des Kontaktträgers 11 her montiert, d.h. sie werden vorzugsweise mit ihrem Kontaktrahmen in die im Kontaktkörper 11 vorgesehenen Ausnehmungen 128 eingepresst, bis die auf den abgesenkten Auflageflächen 30 zur Anlage kommen. Beim Einpressen wird der Kontaktrahmen insbesondere auch dadurch fest verankert, dass die Ecken 52 bis 55 in die Rundungen 141 im Kontaktkörper einschneiden und dabei verdrängtes Material in die Öffnungen 137 bis 140 drücken. Auch die mit den Aufnahmeflächenabschnitten 33 und 34 zusammenarbeitenden Verbreitungen 58, 59 dienen der besseren Verankerung des Kontaktrahmens 40 im Kontaktkörper.

Durch die erfindungsgemäße Anordnung der Kontaktelemente, derart, dass die Längserstreckung der Kontaktarme 41 unter einem Winkel von etwa 45° gegenüber der Anordnung der Kontaktkuppen erfolgt, wie dies durch die Kontaktkuppen verbindenden Linien 13 und 14 aber auch 16, 17 und 18 dargestellt ist, wird erreicht, dass eine Karte nicht nur aus einer Richtung effizient eingeschoben werden kann, sondern in einem Bereich von mindestens 90°. Wie in Fig. 2 gezeigt, kann eine Karte beispielsweise in Richtung des Pfeiles 1 (Längsrichtung) eingeführt werden, aber auch mit gleicher Effizienz in einer der Querrichtung 2 entsprechenden Richtung sämtliche Einschubrichtungen zwischen der Längsrichtung 1 und der Querrichtung 2 gemäß Fig. 2 sind möglich. Auch in einem gewissen Umfang über die durch die Längsrichtung 1 und die Querrichtung 2 angedeuteten Einschubrichtungen sind möglich.

## Patentansprüche

1. Eine Smart-Card-Kontaktiereinrichtung (10), insbesondere ein Simblock (10), bestehend aus einem isolierenden Kontaktträger (11) mit einer als Kartenkontaktfläche definierten Oberseite (20) sowie einer entgegengesetzt dazu angeordneten eine Anschlussfläche definierenden Unterseite (21) sowie einer Längsseitenkante (22) und einer Querseitenkante (24), wobei der Kontaktträger (11) mehrere von der Unterseite (21) montierte Kontaktelemente (15) aufweist, die in ihrer Einbaulage unter einem Winkel α schräg bezüglich der der Längsseitenkante und Querseitenkante angeordnet sind, und wobei jedes Kontaktelement (15) einen Halteabschnitt (40), einen Anschlussabschnitt (42) und einen Kontaktarm (41) aufweist, dessen freies Ende (68) einen Kontaktabschnitt (68) bildet, der eine Kontaktkuppe (69) zur Kontaktierung einer Kontaktzone einer Smartcard, insbesondere einer Simkarte aufweist und wobei das freie Ende (68) sich vollständig oberhalb der Oberseite (20) des Kontaktträgers (11) befindet.

2. Smart-Card-Kontaktiereinrichtung nach Anspruch 1, wobei der Kontaktkörper (11) im Ganzen quaderförmig ausgebildet ist, und wobei der Abstand der Oberseite (20) von der Unterseite (21), d.h. die Dicke d, des Kontaktträgers (11) in der Größenordnung von 0,5 mm liegt, und wobei die Oberseite (20) und die Unterseite (21) nicht wesentlich größer sind, als die durch die Kontaktzonen einer Simkarte definierten Flächen;
und wobei die Längserstreckung der Kontaktarme (41) unter einem Winkel von 45° erfolgt und zwar gegenüber den durch die Kontaktkuppen (69) der Kontaktelemente definierten Querkontaktelementreihen (13, 14) bzw. Längskontaktelementreihen (16, 17, 18).

3. Smart-Card-Kontaktiereinrichtung (10) nach Anspruch 1 oder 2, wobei zur Kontaktierung einer Simkarte, der aus Kunststoff bestehende Kontaktträger (11) in der Form eines Simblocks (10) mit mehreren Kontaktelementen (15), die in einer der Kontaktzonen einer Simkarte entsprechenden Anordnung im Kontaktträger (11) befestigt sind ausgebildet ist.

4. Smart-Card-Kontaktiereinrichtung (10) nach einem der Ansprüche 1-3, wobei der Kontaktabschnitt (68) mit der Kontaktkuppe (69) derart geformt und angeordnet ist, dass eine Simkarte bei deren Einführbewegung zur Auflage auf der Oberseite (20) des Simblocks (10) nicht unter den Kontaktabschnitt (68) rutscht.

5. Smart-Card-Kontaktiereinrichtung (10), insbesondere Simblock nach einem der vorhergehenden Ansprüche, wobei der Kontaktabschnitt eine Breite K1, K2 besitzt, die kleiner oder gleich der Breite A1, A2 des Kontaktarms (41) ist.

6. Smart-Card-Kontaktiereinrichtung (10), insbesondere Simblock nach einem der vorhergehenden Ansprüche, wobei die Kontaktelemente (15) in Reihen, vorzugsweise zwei Reihen, entsprechend den Kontaktzonen angeordnet sind, und dass die Längserstreckung der Kontaktarme (41) unter einem Winkel von 45° erfolgt, und zwar gegenüber den durch die Kontaktkuppen (69) der Kontaktelemente (15) definierten Querkontaktelementreihen (13, 14) bzw. Längskontaktelementreihen (16, 17, 18).

7. Smart-Card-Kontaktiereinrichtung (10), insbesondere Simblock nach einem der vorhergehenden Ansprüche, wobei der Kontaktarm (41) gegenüber seinem Halteabschnitt (40) unter einem Winkel α von ungefähr 30° bis ungefähr 45° aufgerichtet ist.

8. Smart-Card-Kontaktiereinrichtung (10), insbesondere Simblock nach einem der vorhergehenden Ansprüche, wobei der Kontaktarm (41), einen im Wesentlichen geradlinigen Verbindungsabschnitt (67) aufweist, der über einen Biegungsabschnitt (66) mit dem Halteabschnitt (40) einstückig verbunden ist, und wobei der Kontaktabschnitt (68) leicht gewölbt verläuft.

9. Smart-Card-Kontaktiereinrichtung (10), insbesondere Simblock nach einem der vorhergehenden Ansprüche, wobei die Höhe der Wölbung des Kontaktabschnitts in der Größenordnung der halben Dicke (d) des Simblocks liegt.

10. Smart-Card-Kontaktiereinrichtung (10), insbesondere Simblock nach einem der vorhergehenden Ansprüche, wobei der Kontaktarm (41) beidseitig Kantenflächen (80) über die Länge des Kontaktarms hinweg bildet, die am freien Ende des Kontaktarms (41) über eine Rundung (85) verbunden sind.

11. Smart-Card-Kontaktiereinrichtung (10), insbesondere Simblock nach einem der vorhergehenden Ansprüche, wobei die Breite (A1, A2) des Kontaktarms (41) im Bereich des Verbindungsabschnitts (67) sich geringfügig verjüngt.

12. Smart-Card-Kontaktiereinrichtung (10), insbesondere Simblock nach einem der vorhergehenden Ansprüche, wobei der Kontaktabschnitt (68) eine sich zur Rundung (85) hin verjüngende Breite von K1 zu K2 aufweist.

13. Smart-Card-Kontaktiereinrichtung (10), insbesondere Simblock nach einem der vorhergehenden Ansprüche, wobei die Kantenflächen (80) von Kanten (81, 82) begrenzt sind, die bei schräger Einführung der Simkarte ein Herunterdrücken der Kontaktarme (41) und ein Aufgleiten der Simkarte bis zur Kontaktierung mit der Kontaktkuppe (69) bewirken.

14. Smart-Card-Kontaktiereinrichtung (10), insbesondere Simblock nach einem der vorhergehenden Ansprüche, wobei das Kontaktelement mit seinem Halteabschnitt (40) in einer von der Unterseite des Simblocks her ausgebildeten Ausnehmung (128) angeordnet ist und auf einer abgesenkten Auflagefläche (30) durch Einpressen aufliegt, wobei die Ausnehmung (128) Teil eines Durchbruchs (27) ist, der von der Unterseite zur Oberseite verläuft und eine Kontaktöffnung (28) wobei sich der Kontaktarm (41) durch die Kontaktöffnung (28) erstreckt und über die Oberseite (20) hinausragt.

15. Smart-Card-Kontaktiereinrichtung (10), insbesondere Simblock nach einem der vorhergehenden Ansprüche, wobei der Halteabschnitt (40) durch einen Kontaktrahmen (40) gebildet ist, der in die Ausnehmung (128) eingepresst ist, wobei der Kontaktarm (40) zwei parallel angeordnete Längsrahmenteile (44, 45) und zwei parallel angeordnete Querrahmenteile (46, 47) unter Bildung einer Öffnung (90) aufweist, und wobei die Längsseitenkanten vorzugsweise benachbart zur Anlenkung des Kontaktarms (41) an dem Querrahmenteil (46) Verbreiterungen (58, 59) aufweisen, die nach außen ragen und zur Verankerung im Kontaktkörper dienen.

16. Smart-Card-Kontaktiereinrichtung (10), insbesondere Simblock nach einem der vorhergehenden Ansprüche, wobei am Außenumfang des Kontaktrahmens (40) Ecken (52, 53, 54, 55) gebildet sind, die beim Einpressen des Rahmens (40) in die Ausnehmung (128) diesen verankern.

17. Smart-Card-Kontaktiereinrichtung (10), insbesondere Simblock nach einem der vorhergehenden Ansprüche, wobei der Kontaktträger (11) im Bereich der Einpresszonen mit den Ecken (52, 53, 54, 55) der Kontaktelemente über Löcher (137, 138, 139, 140) verfügt.

18. Kontaktelement (15) für eine Smart-Card-Kontaktiereinrichtung (10) nach einem der Ansprüche 1-16 mit einem Halteabschnitt (40), einem Anschlussabschnitt (42) und einem unter 30° bis 45° gegenüber dem Halteabschnitt (40) am Halteabschnitt angelenkten Kontaktarm (41), der an seinem freien Ende eine flache Kontaktkuppe bildet, wobei Ecken (52 bis 55) am Halteabschnitt (40) ausgeformt sind.

19. Kontaktelement (15) nach Anspruch 18, wobei der Halteabschnitt (40) in der Form eines Kontaktrahmens (40) ausgebildet ist, und Längs- und Querrahmenteile (44 bis 47) aufweist, wobei an einem der Querrahmenteile ein Anschlussabschnitt (42) und am entgegengesetzten Querrahmenteil der Kontaktarm (41) ausgebildet ist.

## Claims

1. A smart card contacting apparatus (10), particularly a SIM-block (10), comprising:
an insulating contact support (11) having an upper surface (20) forming a contact surface and opposite thereto a bottom surface (21) defining a contacting surface, said insulating contact support (11) comprising a longitudinal edge (22) and a transverse edge (24);
said contact support (11) further comprising a plurality of contact elements (15) mounted on the bottom side (21),
said contact elements (15) being arranged in their mounted position under an angle α inclined with respect to the longitudinal edge and the transverse edge, and
wherein further each contact element (15) comprises a mounting section (40), a contacting section (42) and a contact arm (41), said contact arm (41) forming at its free end (68) a contact section (68) which comprises a contact crest (69) for contacting a contact zone (pad) of a smart card, in particular a SIM card, said free end (68) being located completely above the upper surface (20) of the contact support (11).

2. The smart card contacting apparatus (10) of claim 1, wherein the contact support (11) is formed as a whole in the form of a quader; wherein the distance between the upper surface (20) and the bottom surface (21) i.e. the thickness (d) of the contact support (11) is in the range of 0.5 mm and the upper surface (20) and the bottom surface (21) are not significantly larger than the surfaces defined by the contact zones of a SIM card; and
wherein the longitudinal extension of the contact arm (41) is placed at an angle of 45° with respect to the transverse contact element rows (13, 14) and the longitudinal contact element rows (16, 17, 18), respectively,
which are defined by the contact crests (69) of the contact elements.

3. The smart card contacting apparatus (10) of claim 1 or 2, wherein the contact support (11) is made of a plastic material and is provided for contacting a SIM card and is formed in the shape of a SIM block (10) with a plurality of contact elements (15) mounted in the contact support (11) in an arrangement corresponding to a contact zone of a SIM card.

4. The smart card contacting apparatus (10) as set forth in one of claims 1 to 3, wherein the contact section (68) having the contract crest (69) is formed and arranged such that a SIM card does not slide under the contact section (68) at the time a SIM card is moved inwardly towards an abutment on the upper surface (20) of the SIM block (10).

5. The smart card contacting apparatus (10), in particular a SIM block according to one of the preceding claims wherein the contact section comprises a width (K1, K2) which is smaller or equal to the width (A1, A2) of the contact arm (41).

6. The smart card contacting apparatus (10), in particular a SIM block as set forth in one of the preceding claims wherein the contact elements (15) are arranged in rows preferably in two rows corresponding to the contact zones (pads), wherein the longitudinal extension of the contact arms (41) occurs under an angle of 45° with respect to the transverse rows (13, 14) of contact elements and the longitudinal rows (16, 17, 18) of contact elements, respectively, defined by the contact crests (69) of the contact elements (15).

7. The smart card contacting apparatus (10), in particular a SIM block as set forth in one of the preceding claims wherein the contact arm (41) extends upwardly with respect to its mounting section (40) under an angle α of approximately 30° to approximately 45°.

8. The smart card contacting apparatus (10), in particular a SIM block according to one of the preceding claims wherein the contact arm (41) comprises a substantially linear connecting section (67) which is connected by means of a bending section (66) to the mounting section (40) in a single piece design, wherein the contact section (68) is slightly bulged.

9. The smart card contacting apparatus (10), in particular a SIM block as set forth in one of the preceding claims wherein the height of the crest of the contact section is in the area of one half of the thickness d of the SIM block.

10. The smart card contacting apparatus (10), in particular a SIM block as set forth in one of the preceding claims wherein the contact arm (41) forms on both of its sides edge surfaces (80) along the length of the contact arm, said edge surfaces (80) being connected at the free end of the contact arm (41) via a rounding (85).

11. The smart card contacting apparatus (10), in particular a SIM block as set forth in one of the preceding claims wherein the width (A1, A2) of the contact arm (41) decreases in the area of the connecting section (67).

12. The smart card contacting apparatus (10), in particular a SIM block as set forth in one of the preceding claims wherein contact section (68) comprises a width from K1 to K2 which decreases towards the rounding (85).

13. The smart card contacting apparatus (10), in particular a SIM block as set forth in one of the preceding claims wherein the edge surfaces (80) are bordered by edges (81, 82), which cause - in case the SIM card is inserted in an inclined manner - a downward pressure on the contact arms (41) and cause the SIM card to slide up the contact arms so as to the contact the contact crests (69).

14. The smart card contacting apparatus (10), in particular a SIM block as set forth in one of the preceding claims wherein the contact element is pressed with its mounting section into a recess (128) formed in the bottom side of the SIM block and rests on a lowered abutment surface (30),
said recess (128) being part of a breakthrough (27) which extends from the bottom surface to the upper surface and forms a contact opening (28), said contact arm (41) extending through said contact opening (28) and extending beyond the upper surface (20).

15. The smart card contacting apparatus (10), in particular a SIM block as set forth in one of the preceding claims wherein a mounting section (40) is formed by a contact frame (40) which is pressed into the recess (128);
said contact arm (40) comprising two parallel arranged longitudinal frame portions (44, 45) and two parallel arranged transverse frame portions (46, 47) forming an opening (90), wherein said longitudinal side edges comprise, preferably adjacent to the mounting location of the contact arm (41), at the transverse frame portion (46) a widening (58, 59) which extends outwardly and serves for anchoring in the contact body.

16. The smart card contacting apparatus (10), in particular a SIM block as set forth in one of the preceding claims wherein corners (52, 53, 54, 55) are formed at the outer circumference of the contact frame (40) which, when the frame (40) is pressed into the recess (128), anchor the frame.

17. The smart card contacting apparatus (10), in particular a SIM block as set forth in one of the preceding claims wherein the contact support (11) comprises holes (137, 138, 139, 140) in the area of the press-in zones of the corners (52, 53, 54, 55) of the contact elements.

18. A contact element (15) for a smart card contact apparatus (10) as set forth in claims 1-16, wherein said contact element comprises a mounting section (40), a contacting section (42) and a contact arm (41) which is mounted under an angle of 30° to 45° with respect to the mounting section (40), said contact arm forming at its free end a flat contact crest, and wherein further corners (52 to 55) are formed at the mounting section (40).

19. A contact element as set forth in claim 18, wherein the mounting section (40) is formed in the shape of a contact frame (40) comprising longitudinal and transverse frame portions (44-47), wherein at one of the transverse frame portions a connecting section (42) is formed and wherein at the opposite transverse frame portion the contact arm (41) is formed.

## Revendications

1. Dispositif de contact pour carte à puce (10), en particulier un bloc SIM (10), comprenant :
un support de contacts isolant (11) ayant une surface supérieure (20) formant une surface de contacts, et opposée à celle-ci une surface inférieure (21) définissant une surface de contact, le support de contacts isolant (11) comprenant un bord longitudinal (22) et un bord transversal (24) ;
le support de contacts (11) comprenant en outre une pluralité d'éléments de contact (15) montés sur le côté inférieur (21),
les éléments de contact (15) étant agencés dans leur position montée avec un angle d'inclinaison α par rapport au bord longitudinal et au bord transversal, et
dans lequel en outre chaque élément de contact (15) comprend une section de montage (40), une section de contact (42) et un bras de contact (41), le bras de contact (41) formant au niveau de son extrémité libre (68) une section de contact (68) qui comprend une pointe de contact (69) pour contacter une zone de contact (plot) d'une carte à puce, en particulier d'une carte SIM, l'extrémité libre (68) étant située complètement au-dessus de la surface supérieure (20) du support de contacts (11).

2. Dispositif de contact pour carte à puce (10) selon la revendication 1, dans lequel le support de contacts (11) a dans son ensemble une forme de parallélépipède rectangle ;
dans lequel la distance entre la surface supérieure (20) et la surface inférieure (21), c'est-à-dire l'épaisseur (d) du support de contacts (11), est de l'ordre de 0,5 mm et la surface supérieure (20) et la surface inférieure (21) ne sont pas notablement plus grandes que les surfaces définies par les zones de contact d'une carte SIM ; et
dans lequel l'extension longitudinale du bras de contact (41) fait un angle de 45° par rapport aux rangées d'éléments de contacts transversales (13, 14) et aux rangées d'éléments de contacts longitudinales (16, 17, 18), respectivement,
qui sont définies par les pointes de contact (69) des éléments de contact.

3. Dispositif de contact pour carte à puce (10) selon la revendication 1 ou 2, dans lequel le support de contacts (11) est en matière plastique et est prévu pour contacter une carte SIM et a la forme d'un bloc SIM (10) avec une pluralité d'éléments de contact (15) montés dans le support de contacts (11) avec un agencement correspondant à la zone de contacts d'une carte SIM.

4. Dispositif de contact pour carte à puce (10) selon l'une quelconque des revendications 1 à 3, dans lequel la section de contact (68) comportant la pointe de contact (69) est formée et agencée de telle sorte qu'une carte SIM ne glisse pas sous la section de contact (68) au moment où une carte SIM est déplacée vers l'intérieur en direction d'une butée sur la surface supérieure (20) du bloc SIM (10).

5. Dispositif de contact pour carte à puce (10), en particulier un bloc SIM, selon l'une quelconque des revendications précédentes, dans lequel la section de contact a une largeur (K1, K2) qui est inférieure ou égale à la largeur (A1, A2) du bras de contact (41).

6. Dispositif de contact pour carte à puce (10), en particulier un bloc SIM, selon l'une quelconque des revendications précédentes, dans lequel les éléments de contact (15) sont agencés en rangées, de préférence selon deux rangées correspondant aux zones de contact (plots), dans lequel l'extension longitudinale des bras de contact (41) fait un angle de 45° par rapport aux rangées transversales (13, 14) d'éléments de contact et aux rangées longitudinales (16, 17, 18) d'éléments de contact, respectivement, définies par les pointes de contact (69) des éléments de contact (15).

7. Dispositif de contact pour carte à puce (10), en particulier un bloc SIM, selon l'une quelconque des revendications précédentes, dans lequel le bras de contact (41) s'étend vers le haut par rapport à sa section de montage (40) avec un angle α d'environ 30° à environ 45°.

8. Dispositif de contact pour carte à puce (10), en particulier un bloc SIM, selon l'une quelconque des revendications précédentes, dans lequel le bras de contact (41) comprend une section de connexion sensiblement linéaire (67) qui est connectée au moyen d'une section de courbure (66) à la section de montage (40) dans une conception d'une seule pièce, et dans lequel la section de contact (68) est légèrement bombée.

9. Dispositif de contact pour carte à puce (10), en particulier un bloc SIM, selon l'une quelconque des revendications précédentes, dans lequel la hauteur de la pointe de la section de contact est d'environ la moitié de l'épaisseur d du bloc SIM.

10. Dispositif de contact pour carte à puce (10), en particulier un bloc SIM, selon l'une quelconque des revendications précédentes, dans lequel le bras de contact (41) forme sur ses deux côtés des surfaces de bords (80) suivant la longueur du bras de contact, les surfaces de bords (80) étant connectées au niveau de l'extrémité libre du bras de contact (41) par l'intermédiaire d'un arrondi (85).

11. Dispositif de contact pour carte à puce (10), en particulier un bloc SIM, selon l'une quelconque des revendications précédentes, dans lequel la largeur (A1, A2) du bras de contact (41) diminue dans la zone de la section de connexion (67).

12. Dispositif de contact pour carte à puce (10), en particulier un bloc SIM, selon l'une quelconque des revendications précédentes, dans lequel la section de contact (68) a une largeur comprise entre K1 et K2 qui diminue en direction de l'arrondi (85).

13. Dispositif de contact pour carte à puce (10), en particulier un bloc SIM, selon l'une quelconque des revendications précédentes, dans lequel les surfaces de bord (80) sont bordées par des bords (81, 82), qui provoquent - dans le cas où la carte SIM est insérée de façon inclinée - une pression vers le bas sur les bras de contact (41) et amène la carte SIM à faire glisser vers le haut les bras de contact de façon à contacter les pointes de contact (69).

14. Dispositif de contact pour carte à puce (10), en particulier un bloc SIM, selon l'une quelconque des revendications précédentes, dans lequel l'élément de contact est pressé avec sa section de montage dans un évidement (128) formé dans le côté inférieur du bloc SIM et repose sur une surface de butée abaissée (30),
l'évidement (128) faisant partie d'une découpe (27) qui s'étend à partir de la surface inférieure jusqu'à la surface supérieure et forme une ouverture de contact (28), le bras de contact (41) s'étendant à travers l'ouverture de contact (28) et s'étendant au-delà de la surface supérieure (20).

15. Dispositif de contact pour carte à puce (10), en particulier un bloc SIM, selon l'une quelconque des revendications précédentes, dans lequel une section de montage (40) est formée par une monture de contact (40) qui est pressée dans l'évidement (128) ;
le bras de contact (40) comprenant deux portions de monture longitudinales parallèles (44, 45) et deux portions de monture transversales parallèles (46, 47) formant une ouverture (90), dans lequel les bords latéraux longitudinaux comprennent, de préférence à côté de l'emplacement de montage du bras de contact (41), au niveau de la portion de monture transversale (46), un élargissement (58, 59) qui s'étend vers l'extérieur et sert d'ancrage dans le corps de contact.

16. Dispositif de contact pour carte à puce (10), en particulier un bloc SIM, selon l'une quelconque des revendications précédentes, dans lequel des coins (52, 53, 54, 55) sont formés au niveau de la périphérie extérieure de la monture de contact (40) qui, lorsque la monture (40) est pressée dans l'évidement (128), ancrent la monture.

17. Dispositif de contact pour carte à puce (10), en particulier un bloc SIM, selon l'une quelconque des revendications précédentes, dans lequel le support de contacts (11) comprend des trous (137, 138, 139, 140) dans la région des zones d'introduction en pression des coins (52, 53, 54, 55) des éléments de contact.

18. Élément de contact (15) pour un dispositif de contacts pour carte à puce (10) selon l'une des revendications 1 à 16, dans lequel l'élément de contact comprend une section de montage (40), une section de contact (42) et un bras de contact (41) qui est monté avec un angle de 30° à 45° par rapport à la section de montage (40), le bras de contact formant au niveau de son extrémité libre une pointe de contact plate, et dans lequel d'autres coins (52 à 55) sont formés au niveau de la section de montage (40).

19. Élément de contact selon la revendication 18, dans lequel la section de montage (40) a la forme d'une monture de contact (40) comprenant des portions de monture longitudinales et transversales (44-47), dans lequel au niveau de l'une des portions de monture transversales est formée une section de connexion (42) et dans lequel au niveau de la portion de monture transversale opposée est formé le bras de contact (41).
